# EUROPÄISCHE PATENTSCHRIFT

(11) **EP 2 084 016 B1**
(45) Veröffentlichungstag und Bekanntmachung des Hinweises auf die Patenterteilung: **19.10.2011**
(21) Anmeldenummer: 07819366.1
(22) Anmeldetag: 26.10.2007
(51) Int. Cl.: B42D 15/00

(54) **SICHERHEITSELEMENT**
SECURITY ELEMENT
ÉLÉMENT DE SÉCURITÉ

(30) Priorität: 27.10.2006 DE 102006051524
(43) Veröffentlichungstag der Anmeldung: 05.08.2009
(73) Patentinhaber: Giesecke & Devrient GmbH, 81667 München (DE)
(72) Erfinder: BALDUS, Christof, 81667 München (DE); VOIT, Max, 83671 Benediktbeuern (DE); MENGEL, Christoph, 83607 Holzkirchen (DE)
(74) Vertreter: Höhfeld, Jochen
(86) Internationale Anmeldenummer: PCT/EP2007/009322
(87) Internationale Veröffentlichungsnummer: WO 2008/049632

(56) Entgegenhaltungen:
- EP-A- 1 609 619
- WO-A-2005/120855
- WO-A-2005/121450
- WO-A-2006/018171
- WO-A1-2006/038561
- DE-A1- 19 934 434
- DE-A1- 19 934 434
- FR-A1- 2 855 640
- GB-A- 2 437 939
- JP-A- 2008 023 761
- JP-A- 2008 023 761
- JP-A- 2008 162 233
- JP-A- 2008 162 233
- US-A- 5 282 651

## Beschreibung

Die Erfindung betrifft ein Sicherheitselement für die Produktsicherung, beispielsweise in Form eines Etiketts, Siegels, Verpackung oder als sonstiges Produktsicherungselement, insbesondere aber für die Verwendung in Sicherheitsdokumenten, wie Banknoten, Aktien, Urkunden, Briefmarken, Schecks, Scheckkarten, Kreditkarten, Ausweisen, Pässen, Eintrittskarten, Fahrkarten, Flugscheinen und dergleichen. Als solches kann das Sicherheitselement in dem Sicherheitsdokument integriert sein oder in Form eines Patches oder Sicherheitsstreifens auf das Sicherheitsdokument appliziert werden.

Die Erfindung betrifft insbesondere solche Sicherheitselemente bzw. Sicherheitsdokumente, die ein Durchsichtsfenster besitzen. Ein Durchsichtsfenster wird durch eine das Substratmaterial durchdringende Öffnung gebildet, welche mittels einer transparenten Folie verschlossen ist. In der WO 2006/018171 A2 wird ein solches Sicherheitselement im Zusammenhang mit einer Banknote beschrieben. Auf dem Banknotensubstrat, welches üblicherweise aus Papier besteht, aber auch aus Kunststoff bestehen kann, ist ein informationsvermittelnder Aufdruck aufgebracht. Die das Substrat durch-dringende Aussparung ist auf Teilbereiche des informationsvermittelnden Aufdrucks beschränkt. Da der Untergrund bzw. die Umgebung des Aufdrucks hell, üblicherweise weiß ist, lässt sich die Information nur schwer erkennen, wenn die Banknote vor einem hellen Hintergrund betrachtet wird. Nur vor einem dunklen Hintergrund erscheinen die ausgesparten Bereiche dunkel und ergänzen sich mit den nicht-ausgesparten Bereichen des informationsvercnittelnden Aufdrucks, so dass die Information insgesamt erkennbar wird. Ein umgekehrter Effekt ist erzielbar, wenn der information vermittelnde Aufdruck mit heller Farbe auf dunklem Untergrund gedruckt wird. Dann wird die Gesamtinformation deutlich erkennbar, wenn die Banknote vor einem hellen Hintergrund betrachtet wird.

In der WO 2006/018171 A2 wird des Weiteren vorgeschlagen, den gesamten Aufdruck einschließlich der Aussparungen mit einer transparenten Folie abzudecken, die mit einer Flüssigkristallschicht versehen ist. Die Flüssigkristallschicht ist im Durchlicht transparent und im Wesentlichen farblos. Sie erscheint aber über dem dunklen Aufdruck in einer charakteristischen dunklen Farbe, während sie vor dem hellen Untergrund transparent erscheint. Betrachtet man das Dokument vor einem dunklen Hintergrund, so wird die dunkle Farbe auch im Bereich der Aussparungen und damit die Information insgesamt sichtbar. Alternativ kann auch ein an die Aussparung angrenzender Teilbereich der Information als dunkler Aufdruck mit darüber gedruckter Flüssigkristallschicht und der andere Teilbereich der Information als Flüssigkristallschicht auf der die Aussparung abdeckenden Folie realisiert sein. Bei Betrachtung vor einem dunklen Hintergrund ergänzen sich beide Teile dann wieder zur Gesamtinformation und zeigen die für Flüssigkristalle charakteristischen dunklen Farben.

Das vorbeschriebene Sicherheitselement ermöglicht eine Echtheitsprüfung, indem es zunächst im Durchlicht und dann vor einem dunklen Hintergrund betrachtet wird. Es ist nur unter großem Aufwand nachzuahmen, da verschiedene technische Herausforderungen zu bewältigen sind, wie beispielsweise Fertigungstoleranzen der Aussparungen relativ zum informationsvermittelnde Aufdruck und die registergenaue Positionierung des Folienstreifens relativ zum informationsvermittelnden Aufdruck und dergleichen. Das Sicherheitselement ist somit einfach überprüfbar und schwer nachzuahmen.

Aufgabe der vorliegenden Erfindung ist es, das Sicherheitselement hinsichtlich der Überprüfbarkeit und Nachahmungssicherheit weiter zu verbessern. Diese Aufgabe wird erfindungsgennäß durch ein Sicherheitselement mit den Merkmalen des Anspruchs 1 sowie durch ein mit einem solchen Sicherheitselement ausgestatteten Siclierheitsdokument gelöst. In davon abhängigen Ansprüche sind vorteilhafte Weiterbildungen und Ausgestaltungen der Erfindung angegeben. Darüber hinaus wird auch ein erfindungsgemäßes Verfahren zur Herstellung des Sicherheitselements angegeben.

Erfindungsgemäß wird die kombinatorische Wirkung zwischen dem Aufdruck und der Aussparung (dabei kann es sich auch um mehrere Aussparungen handeln), die sich zu einem informationsvermittelnden Zeichen oder Muster, beispielsweise einem Code, ergänzen oder zumindest einen Beitrag dazu liefern, mit einem weiteren Sicherheitsmerkmal kombiniert, welches einen zusätzlichen entscheidenden Einfluss auf die Erkennbarkeit der Information ausübt.

Konkret wird mittels des weiteren Sicherheitsmerkmals das informationsvermittelnde Zeichen oder Muster verschleiert, so dass es nicht, nicht vollständig oder zumindest nicht ohne weiteres erkennbar ist. Das weitere Sicherheitsmerkmal zeichnet sich dadurch aus, dass es einen durch einen externen Stimulus veränderlichen Farbeindruck vermittelt, so dass erst mittels des Stimulus die einfache visuelle Erkennbarkeit des ünformationsvermit telnden Zeichens oder Musters ermöglicht oder zumindest erleichtert wird.

Der externe Stimulus ist die Temperatur, und das Sicherheitsmerkmal umfasst als thermochromes Material eine verkapselte thermochrome Polymerlösung, die temperaturabhängig in eine polymerreiche und eine polymerarme Lösungsphase zerfällt und dabei von einem transparenten in einen trauben Zustand übergeht.

Der Begriff "Stimulus" wird im Folgenden synonym zum Begriff "Reiz" gebraucht, wie dies auch aus der freien Enzyklopädie Wikipedia (http://de.wikipediaorg/wiki/Reiz") bekannt ist Als Stimulus kommen im Rahmen dieser Anmeldung in erster Linie physikalische Reize in Betracht, wie z. B. Temperatur, Druck, Licht, Schall, Magnetismus, elektrische Spannung etc. Dabei versteht es sich von selber, dass z. B. der Stimulus "Temperatur" physikalisch betrachtet eine Wärmeübertragung auf das Sicherheitsmerkmal bzw. einen Wärmeentzug vom Sicherheitsmerkmal bedeutet. Entsprechend wird unter dem Stimulus "Licht" physikalisch das Einwirken elekiromagnetischer Strahlung des sichtbaren und nichtsichtbaren Wellenlängenbereichs auf das Sicherheitsmerkmal verstanden. Neben den physikalischen Reizen ist es grundsätzlich auch denkbar, dass chemische Reize den Farbeindruck des Sicherheitsmerkmals verändert. Z. B. kann der Farbeindruck durch die auf das Sicherheitselement einwirkende Feuchtigkeit in Form von Wasser oder anderen Flüssigkeiten oder durch beliebige chemische Verbindungen im gasförmigen Aggregatzustand erfolgen. Im Weiteren wird unter einem chemischen Stimulus demnach ganz allgemein das Einwirken flüssiger, gasförmiger oder fester chemischer Verbindungen auf das Sicherheitselement verstanden.

Der durch das Sicherheitsmerkmal vermittelte Farbeindruck ist selbstständig reversibel, d. h., in Abwesenheit des externen Stimulus verändert das Sicherheitsmerkmal seine Farbe bis es wieder die Farbe vor Einwirken des Stimulus aufweist, also wieder den ursprünglichen Farbeindruck beim Betrachter hervorruft. Erfindungsgemäß gilt die selbstständige Reversibilität für sämtliche Formen von Stimuli, insbesondere physikalische und chemische Reize.

Je nach dem für das Sicherheitsmerkmal verwendeten Material kann der externe Stimulus außer Temperatur auch Druck, elektrische Spannung, Licht (elektromagnetische Strahlung), Schall und/oder Magnetismus sein, das Sicherheitsmerkmal also thermochrome, piezochromes, elektrochromes, photochromes, auf Schallwellen und/oder Magnetismus farbveränderlich reagierendes Material umfassen. Es versteht sich, dass die Farbe eines eingesetzten Sicherheitsmerkmals unter Umständen auch durch unterschiedliche Stimuli geändert werden kann. Z. B. ist dem Fachmann bekannt, dass bestimmte piezochrome Verbindungen auch gleichzeitig thermochrome Eigenschaften aufweisen. Für chemische Stimuli wird in entsprechender Weise ein geeignetes Material verwendet, also z. B. eine hygrochrome Verbindung.

Das weitere Sicherheitsmerkmal lässt sich in unterschiedlichster Weise kombinatorisch mit dem durch den Aufdruck und die Aussparung gebildeten informationsvermittelnden Zeichen oder Muster verbinden. In Weiterbildung des eingangs beschriebenen Ausführungsbeispiels aus der WO 2006/018171 A2, bei dem die informationsvermittelnden Zeichen einschließlich ihrer Aussparungen durch eine flüssigkristallbeschichtete Folie abgedeckt sind, kann z. B. die Flüssigkrista1Ibeschichtung durch eine thermochrome Schicht ersetzt sein, welche bei normaler Einsatztemperatur, in der Regel Umgebungstemperatur, opak und bei Temperaturerhöhung oder ggf. auch bei Temperaturreduzierung transparent wird. Die informationsvermittelnden Zeichen oder Muster sind dann nur erkennbar, wenn gleichzeitig die notwendige Temperaturerhöhung oder Temperatursenkung stattgefunden hat, um das Sicherheitsmerkmal transparent zu machen, und das Sicherheitselement vor einem geeigneten Hintergrund betrachtet wird, bei dem sich der Aufdruck mit dem durch die Aussparungen hindurch sichtbaren Hintergrund zu den informationsvermittelnden Zeichen oder Mustern ergänzt. Es ist daher vorteilhaft, wenn sich der Farbeindruck des Sicherheitsmerkmals unter Einfluss des Stimulus von opak nach transparent ändert.

Auch die aus dem Stand der Technik bekannte Flüssigkristallbeschichtung kann selbst thermochrome Eigenschaften besitzen, indem das flüssigkristalline Material bei normaler Einsatztemperatur im flüssigen Zustand und daher transparent ist, und bei entsprechend reduzierter Temperatur in den flüssigkristallinen Zustand übergeht und den für das jeweilige flüssigkristalline Material charakteristischen Farbeindruck vermittelt. Die informationsvermittelnden Zeichen oder Muster sind bei dieser Variante nur dann vollständig mit dem typischen Farbeindruck erkennbar, wenn sowohl die Temperaturreduzierung stattgefunden hat als auch eine Betrachtung vor einem geeigneten Hintergrund erfolgt.

Das "Verschleiern" der informationsvermittelnden Zeichen oder Muster durch das Sicherheitsmerkmal in Abwesenheit des Stimulus erfordert nicht notwendigerweise ein vollständiges Abdecken der Zeichen oder Muster mittels des Sicherheitsmerkmals. Es kann auch lediglich nur ein Teil der Aussparung und/oder ein zur Informationsvermittlung beitragender Teil des Aufdrucks von dem veränderlichen Sicherheitsmerkmal überdeckt sein.

Es ist sogar möglich, dass weder die Aussparung noch der Aufdruck vom Sicherheitsmerkmal überdeckt werden. Beispielsweise kann das Sicherheitsmerkmal an den informationsvermittelnden Aufdruck unmittelbar angrenzen und z. B. bei der üblichen Einsatztemperatur denselben Farbeindruck vermitteln wie der Aufdruck selbst, beispielsweise Schwarz oder eine andere beliebige Farbe. Unter Einwirkung des externen Stimulus ändert sich dann der Farbeindruck des Sicherheitsmerkmals von Schwarz nach z. B. Weiß oder von einer ersten Farbe in eine zweite Farbe derart, dass sich der informationsvermittelnde Aufdruck davon kontrastierend abhebt und, wenn das Sicherheitselement dann vor einem geeigneten Hintergrund betrachtet wird, sich der nun nicht mehr verschleierte Aufdruck mit der durch die Aussparung hindurch sichtbaren Hintergrundfarbe zur vollständigen Information ergänzt.

Als "Farbeindruck" im Sinne der Erfindung sind dementsprechend nicht allein echte, d. h. reine Farben, sondern auch Schwarz und Weiß sowie Transparent zu verstehen. Auch eine Änderung von trüb nach klar kann der Verschleierung dienen und ist daher im Sinne der Erfindung als ein sich verändernder Farbeindruck zu verstehen.

Gemäß einer Variante kann (lediglich) der zur Informationsvermittlung beitragende Teil des Aufdrucks eine Negativrandkonturlinie aufweisen, also beispielsweise eine helle Konturlinie in einer ansonsten dunklen Umgebung. Dann sind die informationsvermittelnden Zeichen oder Muster bei Betrachtung des Sicherheitselements vor einem dunklen Hintergrund nur schwer erkennbar, da sich der durch die Aussparung hindurch sichtbare dunkle Hintergrund von der dunklen Umgebung des informationsvermittelnden Zeichens oder Musters nicht deutlich genug abhebt. Vor einem hellen Hintergrund ergänzt sich jedoch die dann hell erscheinende Aussparung mit der hellen Randkonturlinie des zur Informadonsvermittlung beitragenden Teils des Aufdrucks zur Gesamtinformation.

Wenn zusätzlich auch die Aussparung eine helle Randkonturlinie aufweist, ist die vollständige Information sowohl vor hellem als auch vor dunklem Hintergrund erkennbar, im Falle eines dunklen Hintergrunds als vollständiges dunkles Zeichen oder Muster mit vollständiger heller Negativrandkonturlinie.

Bei dem Aufdruck handelt es sich vorzugsweise um für Sicherheitsdokumente, wie Banknoten, typischen Offsetdruck oder Nyloprint. Damit lassen sich ein- oder mehrfarbige filigrane Guillochenmuster drucken.

Als Substratmaterial findet vor allem Papier, insbesondere Baumwoll-Velinpapier, Verwendung. Selbstverständlich kann auch Papier eingesetzt werden, welches einen Anteil x polymeren Materials im Bereich von 0 < x < 100 Gew.-% enthält.

Weiterhin ist es denkbar, dass das Substratmaterial eine Kunststofffolie, z. B. eine Polyesterfolie, ist. Die Folie kann ferner monoaxial oder biaxial gereckt sein. Die Reckung der Folie führt unter anderem dazu, dass sie polarisierende Eigenschaften erhält, die als weiteres Sicherheitsmerkmal genutzt werden können. Die zur Ausnutzung dieser Eigenschaften erforderlichen Hilfsmittel, wie Polarisationsfilter, sind dem Fachmann bekannt.

Zweckmäßig kann es auch sein, wenn das Substratmaterial ein mehrschichtiger Verbund ist, der wenigstens eine Schicht aus Papier oder einem papierartigen Material aufweist. Ein solcher Verbund zeichnet sich durch eine außerordentlich große Stabilität aus, was für die Haltbarkeit des Sicherheitsmerkmals von großem Vorteil ist und darüber hinaus die Fälschungssicherheit erhöht.

Denkbar ist aber auch, als Substratmaterial ein mehrschichtiges, papierfreies Kompositmaterial einzusetzen. Auch diese Materialien können in bestimmten Klimaregionen der Erde mit Vorteil eingesetzt werden.

Alle als Substratmaterial eingesetzte Materialien können Zusatzstoffe aufweisen, die als Echtheitsmerkmale dienen. Dabei ist in erster Linie an Lumineszenzstoffe zu denken, die im sichtbaren Wellenlängenbereich vorzugsweise transparent sind und im nicht sichtbaren Wellenlängenbereich durch ein geeignetes Hilfsmittel, z. B. eine UV- oder IR-Strahlung emittierende Strahlungsquelle, angeregt werden können, um eine sichtbare oder zumindest mit Hilfsmitteln detektierbare Lumineszenz zu erzeugen. Auch andere Sicherheitsmerkmale können mit Vorteil eingesetzt werden, sofern sie die Betrachtung des Aufdrucks nicht oder nur geringfügig beeinträchtigen.

Die Folie kann als ein eine Teilfläche des Substrats bedeckendes Patch oder als ein sich über die gesamte Länge oder Breite des Sicherheitsdokuments erstreckender Streifen ausgebildet sein. Als Materialien für die Folie kommen in erster Linie Kunststoffe, insbesondere PET (Polyethylenterephthalat), PBT (Polybutylenterephthalat), PEN (Polyethylennaphthalat), PP (Polyproyplen), PA (Polyamid), PE (Polyethylen), in Betracht. Die Folie kann ferner monoaxial oder biaxial gereckt sein.

Die Aussparung kann sowohl während als auch nach der Herstellung des Substrats ausgebildet werden. Im ersten Fall wird aufgrund der unregelmäßig in die Aussparung ragenden Fasern ein weiteres Sicherheitsmerkmal geschaffen, wie dies näher in der WO 03/054297 A2 beschrieben ist. Insoweit wird der Offenbarungsgehalt der WO 03/054297 A2 in die vorliegende Anmeldung aufgenommen. Im zweiten Fall wird die Aussparung nach der Herstellung des Substrats, z. B. durch Stanzen oder Laserstrahlschneiden, erzeugt. Dem Fachmann sind dazu geeignete Hilfsmittel, wie Stanz- und Schneidvorrichtungen sowie Laser, grundsätzlich bekannt.

Das Aufbringen des Sicherheitsmerkmals auf die Folie erfolgt vor oder vorzugsweise nach dem Applizieren der Folie auf das Substrat. Bei letzterer Variante erstreckt sich das Sicherheitsmerkmal vorteilhafterweise über die Folie hinaus auf das Substrat. Dies erschwert die Nachahmung, da die Haftung der Farbe auf einer Folie einerseits und einem vorzugsweise papierenen Substrat andererseits unterschiedlich ist und nicht jede Farbzusammensetzung dafür geeignet ist.

Vorzugsweise liegt das Sicherheitsmerkmal zumindest teilweise auf der Folie vor. Besonders bevorzugt ist es, wenn das Sicherheitsmerkmal im Stichtiefdruckverfahren auf die Folie und ggf. darüber hinaus auf das angrenzende Substrat aufgedruckt wird. Erstens lassen sich dadurch für den Stichtiefdruck charakteristische taktile Strukturen erzeugen, die einerseits von den verwendeten pastösen Druckfarben herrühren, die auf dem bedruckten Substrat aufgebracht sind und fühlbar von der Substratoberfläche hervorstehen. Andererseits rühren die taktilen Strukturen daher, dass das bedruckte Substrat beim Druckvorgang in die mit der Druckfarbe gefüllten Vertiefungen der zum Drucken verwendeten Stichtiefdruckplatte hineingepresst und dadurch "verprägt" wird. Zweitens bedarf das Bedrucken von Folien im Stichtiefdruckverfahren, insbesondere zur Vermeidung von Rissen in der Folie durch das Einwirken der Stichdruckplatte, erhebliches fachmärmisches Können und bietet daher einen zusätzlichen Schutz gegen Fälschung.

Der zur Informationsvermittlung beitragende Teil des Aufdrucks kann vorteilhaft beidseitig des Substrats entweder deckungsgleich oder einander im Durchlicht ergänzend aufgebracht sein. In beiden Fällen benötigt man dazu eine Simultandruckmaschine, um die gewünschte Deckungsgleichheit zu erzielen. Dadurch wird das Sicherheitselement zusätzlich gegen Fälschung geschützt.

Die Folie kann weitere Schichten umfassen. So können das Sicherheitsmerkmal und eine transparente oder semitransparente Effektschicht einander zumindest teilweise überdecken, um auf diese Weise ein ergänzendes Sicherheitsmerkmal in das Sicherheitselement zu integrieren. Die Effektschicht kann Dünnschichtpigmente mit Interferenzeffekten, wie das sogenannte IRIODIN® von der Firma Merck, umfassen. Aber auch andere optisch variable Sicherheitsmerkmale sind denkbar, wie beispielsweise transparente und/ oder nichttransparente holographische Elemente, beugende Strukturen und dergleichen.

Des Weiteren kann die Folie partiell metallisiert sein, wobei die Metallisierung beim Applizieren der Folie auf das Substrat passgenau zum Aufdruck oder zu einem separaten Untergrunddruck ausgerichtet wird. Auch diese Maßnahme erschwert das Fälschen, da es zur passgenauen Applizierung eines derartigen Sicherheitsstreifens besonders exakt arbeitender Maschinen bedarf. Die Passgenauigkeit der Folie relativ zum Aufdruck beträgt vorzugsweise 0,3 mm bis 0,5 mm oder darunter.

Auch die Ausbildung der Aussparung passgenau relativ zum Aufdruck ist von besonderer Bedeutung, da bereits kleine Toleranzen im Zusammenwirken mit dem zur Informationsvermittlung beitragenden Teil des Aufdrucks dem Betrachter deutlich auffallen. Sofern die Aussparung gestanzt wird, sollte bei einer Stanzbreite von vorzugsweise mindestens 2 mm bis etwa 3 mm die Passgenauigkeit der Aussparung relativ zum Aufdruck weniger als 0,2 mm betragen.

Das erfindungsgemäße Sicherheitselement kann selbstständig verwendet werden, beispielsweise als Etikett, Siegel, Verpackung oder sonstiges Produktsicherungselement. Es ist aber insbesondere zur Abdeckung eines Durchgangslochs in einem Sicherheitsdokument geeignet.

Als Sicherheitsdokumente kommen insbesondere Banknoten, aber auch Aktien, Urkunden, Briefmarken, Schecks, Scheckkarten, Kreditkarten, Ausweise, Pässe, Eintrittskarten, Fahrkarten, Flugscheine und dergleichen in Betracht.

Anstatt das Sicherheitselement als separates Element auf das Sicherheitsdokument aufzubringen, kann es auch in einem Sicherheitsdokument integriert sein, wobei das Substrat des Sicherheitselements dann durch das Sicherheitsdokumentmaterial gebildet und die Aussparung des Sicherheitselements als Durchgangsloch in dem Sicherheitsdokument realisiert ist.

Nachfolgend wird die Erfindung anhand der begleitenden Zeichnungen beispielhaft beschrieben. Darin zeigen:
- Fig.1: eine Banknote mit einem Sicherheitsmerkmal gemäß einem ersten Ausführungsbeispiel,
- Fig. 2: die Banknote aus Fig.1 im Querschnitt,
- Fig. 3: eine Banknote mit einem Sicherheitselement gemäß einem zweiten Ausführungsbeispiel,
- Fig. 4: eine Banknote mit einem Sicherheitselement gemäß einem dritten Ausführungsbeispiel,
- Fig. 5: eine Banknote mit einem Sicherheitselement gemäß einem vierten Ausführungsbeispiel,
- Fig. 6: die Banknote aus Fig. 5 im Querschnitt, und
- Fig. 7: eine Banknote mit einem Sicherheitselement gemäß einem fünften Ausführungsbeispiel.

Fig.1 zeigt ein Sicherheitsdokument, hier am Beispiel einer Banknote, welches mit einem Sicherheitselement 2 ausgestattet ist. Es versteht sich, dass die nachfolgend beschriebenen Sicherheitsdokumente zusätzlich zu dem Sicherheitselement 2 weitere nicht dargestellte Sicherheitselemente oder -merkmale aufweisen, wie z. B. Sicherheitsdrucke, farbveränderliche Beschichtungen, Hologramme, Beugungsstrukturen, Durchsichtsregister etc. Das Sicherheitselement 2 der Fig.1 ist in die Banknote integriert, insoweit als ein Durchgangsloch 3 im Substrat der Banknote ein Bestandteil des Sicherheitselements 2 ist. Das Durchgangsloch 3 stellt einen Durchsichtsbereich bzw. ein "Durchsichtfenster" im Dokument dar. Das Sicherheitselement 2 umfasst des Weiteren einen Aufdruck 4 auf dem Banknotensubstrat 1, eine das Durchgangsloch 3 und den Aufdruck 4 vollständig überdeckende Folie 5 und eine Beschichtung 6, die ein besonderes Sicherheitsmerkmal bildet, indem ihr Farbeindruck durch einen externen Stimulus reversibel veränderlich ist.

Zunächst wird der Aufdruck 4 auf das Substrat 1 mit einer gegenüber dem Substrat 1 kontrastierenden Farbe, beispielsweise mit schwarzer Drucktinte, aufgedruckt. Dazu kann ein im Banknotendruck übliches Druckverfahren, wie z. B. Offsetdruck oder Nyloprint, dienen. Anschließend wird passgenau zum Aufdruck 4 das Durchgangsloch 3 (hier mehrere) aus dem Substrat 1 ausgestanzt, so dass die entsprechenden Aussparungen gemeinsam mit dem Aufdruck 4 die Information "20" vermitteln. Selbstverständlich ist es grundsätzlich auch denkbar, die Aussparung vor dem Aufbringen des Aufdrucks auszubilden, und zwar z. B. im Sinne der WO 03/054297 A2 während der Herstellung des Substrats, z. B. der Papierherstellung, oder nach der Herstellung des Substrats, aber vor dem Bedrucken des Substrats mit dem Aufdruck. Darüber wird eine transparente Folie 5 appliziert, so dass die Information "20" besonders deutlich sichtbar wird, wenn man die Banknote vor einem dunklen Hintergrund betrachtet.

Die transparente Folie 5 ist im dargestellten Ausführungsbeispiel zweckmäßigerweise bereits zum Zeitpunkt ihrer Applikation auf das Substrat 1 mit dem Sicherheitsmerkmal 6 beschichtet. Die Beschichtung kann aber auch erst in einem anschließenden Schritt aufgebracht, z. B. aufgedruckt, werden und kann sich dann insbesondere über die Folie 5 hinaus bis auf das Substrat 1 erstrecken. Das Sicherheitsmerkmal 6 kann darüber hinaus auch auf ein oder mehrere Teilbereiche der Folie 5 beschränkt sein. Auch ist es denkbar, dass das Sicherheitsmerkmal zumindest in Teilbereichen eine das Sicherheitselement oder Sicherheitsdokument individualisierende Information in Form eines alphanumerischen Zeichens, Barcodes, Musters, Mikroschrift etc. aufweist. Eine solche Information ist hier aber aus Gründen der Übersichtlichkeit nicht weiter dargestellt.

Das Sicherheitsmerkmal 6 weist zumindest thermochrome und darüberhinaus gegebenenfalls piezochrome, elektrochrome, photochrome, hygrochrome, auf Schallwellen und/oder Magnetismus farbveränderlich reagierende Eigenschaften auf, nämlich derart, dass es im normalen Gebrauch opak oder trüb ist und die Sicht auf die darunterliegende Information "20" behindert, und dass es im stimulierten Zustand den Blick auf die Information "20" freigibt. Optimal erkennbar wird die Information "20" aber erst dann, wenn die Banknote vor einem entsprechend dunklen Hintergrund betrachtet wird, so dass sich die Durchsichtsbereiche 3 mit dem Aufdruck 4 zu der Gesamtinformation "20" ergänzen.

Nachfolgend werden Varianten des Sicherheitsmerkmals 6 erläutert, die jedoch in der jeweils konkret beschriebenen Ausführung nicht alle erfindungsgemäß sind.

### Mikroverkapseltes, organisches, thermochromes Dreikomponenten-Farbstoffsystem

Als ein erstes Beispiel für ein thermochromes Material des Sicherheitsmerkmals 6, mit welchem die Folie 5 bedruckt oder beschichtet sein kann, dient ein mikroverkapseltes, organisches Dreikomponenten-Farbstoffsystem. Das Farbstoffsystem umfasst einen elektronenreichen organischen Farbstoff, den "Color Former", der auch als "Elektronendonator" bezeichnet wird, einen "Color Developer", der auch als "Elektronenakzeptor" bezeichnet wird, und ein geeignetes Lösungsmittel. Diese drei Komponenten sind mikroverkapselt, typischerweise in Gelatine. Als Elektronendonator werden sogenannte Leuko-Farbstoffe verwendet, insbesondere Spirolactone, Fluorane, Spiropyrane oder Fulgide. Als Elektronenakzeptor dient eine schwache Säure, beispielsweise Bisphenol A (4,4'-Methylethyliden-bisphenol), Alkyl-p-hydroxybenzoate, 1,2,3-Triazole oder 4-Hydroxycoumarin. Als Lösungsmittel dient ein polares Lösungsmittel, beispielsweise Alkohole, Ketone, Ester oder Ether. Diese Dreikomponenten-Mischungen sind bei niedrigeren Temperaturen typischerweise farbig oder opak und bei höheren Temperaturen farblos. Die Umschlagtemperatur kann durch Modifikation der Komponenten eingestellt werden. Vorzugsweise liegt die Umschlagstemperatur der mikroverkapselten Dreikomponenten-Mischung im Bereich von -10 °C bis 60 °C, besonders bevorzugt im Bereich von 25 °C bis 60 °C. Ideal ist es, wenn die Umschlagstemperatur zwischen einer üblichen Umgebungstemperatur von z. B. 25 °C bis 30 °C und der Körpertemperatur von 37 °C liegt, so dass der Farbumschlag durch Übertragung von Körperwärme erreichbar ist. Die vorbeschriebenen organischen thermochromen Mischungen werden unter Hinweis auf weiterführende Literatur detaillierter beschrieben in White/ LeBlanc "Thermochromism in Commercial Products", Journal of Chemical Education, 1999, Seite 1202.

Die mikroverkapselte Dreikomponenten-Mischung kann in auf das Stichtiefdruckverfahren abgestimmter Druckfarbe enthalten sein, um damit sicherheitstechnisch wertvolle Stichtiefdruckerzeugnisse herzustellen. Im Stichtiefdruck hergestellte Druckbilder können sich insbesondere durch Taktilität auszeichnen. Des Weiteren können mittels Stichtiefdruck sehr feine Linienstrukturen bzw. Mikroschriften realisiert werden, die im Siebdruck so nicht möglich sind.

Die Druckfarbe ist vergleichsweise zähflüssig und "steht" auf der bedruckten Substratoberfläche, d. h. ragt fühlbar von der Substratoberfläche hervor. Um dies zu erreichen, umfasst die Druckfarbe neben der mikroverkapselten Dreikomponenten-Mischung ein geeignetes Bindemittel, ggf. des Weiteren Füllstoffe, Trockner, Firnis und Verdünner. Der Anteil der mikroverkapselten Dreikomponenten-Mischung in der Druckfarbe beträgt 10 Ges.-% bis 40 Gew.-%, vorzugsweise 25 Gew.-% bis 35 Gew.-%, wobei das Gewichtsverhältnis der Dreikomponenten-Mischung zum Bindemittel im Bereich von 1 zu 6 bis 2 zu 1 liegt. Als Bindemittel eignen sich Kolophoniumharze und -öle.

Als Trockner kann eine Mischung von Mn/Co-Octoaten, als Verdünner hochsiedende Mineralöle und als Firnis können verkochte Harze verwendet werden. Als Füllstoffe eignen sich CaCO₃, BaSO₄ und TiO₂. Zur Herstellung der Stichtiefdruckfarbe wird die mikroverkapselte Dreikomponenten-Mischung als Pigment direkt oder als wässrige Suspension mit einem geeigneten Bindemittel und ggf. Zusatzstoffen, wie Füllstoffen, Lösungsmittel, Firnis, Verdünner, Trockner etc., vermengt. Das Gewichtsverhältnis von Buntpigmenten zur Dreikomponenten-Mischung kann im Bereich von 1 zu 40 bis 1 zu 1 und das Gewichtsverhältnis von Effektpigmenten zur Dreikomponenten-Mischung im Bereich von 1 zu 40 bis 1 zu 2 liegen.

So kann beispielsweise mit einem gelben Buntpigment und einer Dreikomponenten-Mischung, die bei Temperaturerhöhung ihre Farbe von Blau nach farblos wechselt, eine Druckfarbe erzielt werden, die unterhalb der Umschlagtemperatur grün und oberhalb der Umschlagtemperatur gelb erscheint. Dies kann für ein nachfolgend noch näher zu beschreibendes Ausführungsbeispiel besonders geeignet sein.

Um für das Stichtiefdruckverfahren geeignet zu sein, weist die erfindungsgemäße Druckfarbe eine pastöse Konsistenz auf und besitzt dementsprechend hohe Viskositätswerte von vorzugsweise 100 Pa·s bis 600 Pa·s bei 20 °C und einer Scherrate von 4 s⁻¹, besonders bevorzugt von 200 Pa·s bis 500 Pa·s bei 20 °C und einer Scherrate von 4 s⁻¹.

Das im Stichtiefdruck erzeugte Druckbild ist vorzugsweise vollflächig oder zeichnet sich durch sehr feine Linien aus. Geeignete Druckplatten zur Erzeugung vollflächiger, im Stichtiefdruckverfahren erzeugter Druckbilder sind in der EP 1117 537 B1 und in der EP 1119 457 B1 beschrieben.

Im Weiteren werden noch zwei konkrete Ausführungsbeispiele für die Stichdruckfarbe angeführt.

### Ausführungsbeispiel 1

Ausgangssubstanz ist die mikroverkapselte Dreikomponenten-Mischung Matsui 25 Fast Black. Hierbei handelt es sich um eine Aufschlämmung von 70 Gew.-% Pigment in 30 Ges.-% Wasser. Diese wird eingeengt, so dass das Pigment vorliegt. 23 Gew.-% des getrockneten Pigments werden mit 62,5 Gew.-% Transparentweiß (Bindemittel mit Füllstoff, Nr. 9 SL 0700 Fa. SICPA) angerieben. Diese Mischung wurde des Weiteren mit 2,3 Gew.-% einer Mn/Co-Octoat Mischung (Trockner, Nr. 870950, Fa. SICPA), mit 9,3 Gew.-% HT-Varnisch (Firnis, Nr. 850090, Fa. SICPA) und mit 2,9 Gew.-% hochsiedenden Mineralölen (Verdünner, Nr. 859041, Fa. SICPA) vermengt.

### Ausführungsbeispiel 2

32,5 Gew.-% der mikroverkapselten Dreikomponenten-Mischung Matsui 25 Fast Black werden mit folgenden Komponenten vermengt: 39,2 Gew.-% Transparentweiß (Bindemittel mit Füllstoff, Nr. 9 SL 0700 Fa. SICPA), 2,3 Gew.-% einer Mn/Co-Octoat Mischung (Trockner, Nr. 870950, Fa. SICPA), 23,2 Gew.-% HT-Vamisch (Firnis, Nr. 850090, Fa. SICPA), 2,8 Gew.-% hochsiedende Mineralöle (Verdünner, Nr. 859041, Fa. SICPA).

Weitere Einzelheiten zu den für das erfindungsgemäße Sicherheitselement eingesetzten Stichdruckfarben können der unveröffentlichten deutschen Patentanmeldung DE 10 2006 016118.1 entnommen werden, deren Offenbarungsgehalt insoweit in die vorliegende Anmeldung aufgenommen wird.

### Thermochrome flüssigkristalline Materialien

Als ein zweites Beispiel umfasst das durch den externen Stimulus farbveränderliche Sicherheitsmerkmal eine mikroverkapselte, thermochrome, cholesterische flüssigkristalline Substanz. Cholesterische Flüssigkristalle werden beispielsweise von den Herstellern Merck und TMC angeboten. In cholesterischen Flüssigkristallen sind die Moleküle in Vorzugsrichtungen orientiert, wobei sich die Vorzugsrichtungen über die Schichtdicke periodisch ändern. Der Abstand dieser unterschiedlich orientierten Schichten ändert sich mit der Temperatur und damit ändert sich ihre Farbwirkung, die mit dem Temperaturverlauf über Rot, Orange, Gelb, Grün, Blau, Violett wechselt.

Zum Einsatz in Tinten sind die Flüssigkristalle in Gelatine oder anderen Verkapselungsmedien mikroverkapselt. In White/LeBlanc "Thermochromism in Commercial Products", Journal of Chemical Education 1999, Seite 1201 ff. werden cholesterische Flüssigkristalle unter Hinweis auf weiterführende Literatur in weiterem Detail erläutert. Meistens umfassen sie einen nematischen Wirt mit chiralem Dotierungsmittel. Sichtbar wird der regenbogenartige Farbverlauf nur bei Erwärmung und auch in der Regel nur bei Betrachtung vor einem dunklen Hintergrund. Bei Normaltemperatur ist das Material farblos. Bei weiterer Temperaturerhöhung, wenn das Material vom flüssigkristallinen Zustand in den flüssigen Zustand übergeht, wird das im flüssigkristallinen Zustand farbige Material wieder transparent.

### Thermochrome Trüb-Klar-Polymere

Als drittes Beispiel können Polymerlösungen als Material für das Sicherheitsmerkmal dienen. Eine Polymerlösung zerfällt in eine polymerreiche und eine polymerarme Lösungsphase, wenn ein kritischer Wert Xₖ über- oder unterschritten wird. Der Wert von Xₖ hängt dabei vom Polymerisationsgrad, von der Temperatur und selbstverständlich von dem System ab. Als Systeme können beispielhaft die Lösung von Poly(N-acryloyl-Pyrrolidin) in Wasser und Polystyrol in Cyclohexan genannt werden. In der Regel nimmt der Wert Xₖ mit steigender Temperatur ab, d. h. die Polymerlöslichkeit wird größer. Ab einer kritischen Temperatur Tucsr (englisch: Upper Critical Solution Temperature) wechselt das Erscheinungsbild der Polymerlösung von trüb nach klar. Es ist aber auch möglich, dass der Wert X mit steigender Temperatur ansteigt oder mit steigender Temperatur zunächst sinkt und dann wieder ansteigt. Die Temperatur, bei der der Wert X zum zweiten Mal die kritische Grenze Xₖ erreicht, wird als untere kritische Lösungstemperatur T_{LCST} bezeichnet (englisch: Lower Critical Solution Temperature). Im Temperaturintervall zwischen T_{UCST} und T_{LCST} ist das Polymer vollständig löslich und daher klar. Sinkt die Temperatur unter den Wert T_{UCST} oder steigt sie über den Wert T_{LCST}, dann fällt das Polymer aus und die Polymerlösung wird trüb. Dieses Phänomen wird auch als temperatur-induzierte Entmischung bezeichnet. Das Temperaturintervall, in der das Polymer vollständig löslich ist, ist umso größer, je kleiner die Molmasse ist.

Durch geeignete Wahl des Polymer-Lösung-Systems, des Molekulargewichts und des Mischungsverhältnisses lassen sich die Umschlagtemperatur und das Temperaturintervall einstellen. Durch Verkapselung dieser Systeme z. B. in Gelatine können sie Druckfarben beigemischt werden. Über ein Fenster gedruckt, lässt sich das Fenster durch Temperaturänderung wahlweise durchsichtig und trüb schalten. In gleicher Weise können vorher auf dem Fenster oder auf dem Substrat aufgebrachte Informationen durch Temperaturänderung freigelegt werden. Die physikalischen Zusammenhänge thermochromer Trüb-Klar-Polymere sind in Lechner/Gehrke/Nordmeier "Makromolekulare Chemie" 2. Aufl., Seite 183 ff. beschrieben.

### Piezochrome und thermochrome Metallkomplexe

Als viertes Beispiel können auch Verbindungen, die auf Druck ("piezo") ihren Farbton ändern, eingesetzt werden. Als piezochrome Materialien sind in einem Lösungsmittel befindliche Metallkomplexe bekannt. Eine geringfügige Erhöhung der Dielektrizitätskonstante des Lösungsmittels durch Druckbeaufschlagung beeinflusst die Energieverteilung innerhalb der Metallkomplexe. Aufgrund des Drucks nehmen die Metallkomplexe einen anderen Elektronenzustand an (von "high spin" nach "low spin" und umgekehrt). Dies bewirkt eine wahrnehmbare Farbänderung. Dies wird beispielsweise in Takagi/ Noda/ Itoh/ Iwatsuki "Piezochromism and Related Phenomena Exhibited by Palladium Complexes" in Platinum Metals Revision, 2004,117 ff. anhand von Palladium-Komplexen physikalisch erläutert. Andere bekannte Komplexe sind Eisen- oder Nickel-Komplexe.

Der Effekt des Spin-Übergangs ist ein reversibles, elektronendynamisches Phänomen, das an zahlreichen Koordinationsverbindungen von Elementen der ersten Übergangsmetallreihe mit 4 bis 7 Elektronen in der Valenzschale (Konfiguration d⁴ bis d⁷) beobachtet werden kann. Besonders häufig tritt dieses Phänomen bei Eisen(II)-Koordinationsverbindungen auf. Der Spin-Übergang ist jedoch nicht nur druckabhängig, sondern kann auch durch Änderung der Temperatur verursacht werden, so dass diese Materialien sowohl thermochrome als auch piezochrome Eigenschaften besitzen. Darüber hinaus kommt es beim Spin-Übergang gleichzeitig zu einer drastischen Änderung der magnetischen Eigenschaften der betroffenen Koordinationsverbindungen. Während die Farbänderung mit bloßem Auge erkennbar ist, lässt sich der Spin-Übergang daher auch durch Messung des Magnetismus nachweisen. Da der Spin-Übergang vollständig reversibel ist und die Farbe der Komplexverbindungen auf der Lichtabsorption durch die Valenzelektroden ihres metallischen Zentralatoms beruht, bleiben die Stoffe selbst bei dauerhaftem Einsatz licht- und farbecht.

In der DE 103 07 513 A1 sind verschiedene Eisen(II)-Koordinationsverbindungen mit unterschiedlichen Liganden beschrieben. Der mit dem Spin-Übergang verbundene Farbumschlag bei Eisen(II)-Komplexen mit Tetrazol-, Triazol- und Oxazol-Liganden von "high spin nach "low spin" geht einher mit einer mühelos erkennbaren Farbänderung von Weiß nach Rot bis Violett.

Die thermochromen Eigenschaften der Metallkomplexe lassen sich beobachten, ohne dass sich die Metallkomplexe dafür in Lösung befinden müssen. Die piezochromen Eigenschaften erfordern jedoch die Gegenwart eines Lösungsmittels. In diesem Falle ist eine Mikroverkapselung der Metallkomplexlösung z. B. in Gelatine erforderlich.

### Piezochrome Polymere

Als fünftes Beispiel können piezochrome Polymere genannt werden. Bei Polymeren, deren Moleküle eine gewisse Ordnung und Orientierung aufweisen, lässt sich durch Druck der Farbeindruck der Polymerverbindung ändern. Beispielsweise ordnen sich Flüssigkristalle unter Druck um. Dies lässt sich an dem allgemein bekannten Effekt beobachten, der beim Drücken auf ein LC-Display eintritt. Die Orientierung der Moleküle lässt sich derart gestalten, dass Interferenzen erzeugt werden, die durch Druck eine optisch wahrnehmbare Veränderung zeigen. Geeignete Materialklassen sind beispielsweise thermotrope sowie lyotrope Flüssigkristallsysteme.

### Elektrochrome Verbindungen

Prinzipiell können als sechstes Beispiel auch elektrochrome Verbindungen im Zusammenhang mit der vorliegenden Erfindung als Sicherheitsmerkmal eingesetzt werden. Elektrochrome Verbindungen sind bekannt im Zusammenhang mit sogenannten intelligenten Fenstern und automatisch abblendbaren Rückspiegeln. Das Glas ist in diesen Fällen mit elektrochromen Verbindungen beschichtet, die in der Lage sind, bei einer angelegten Spannung die Farbe oder Transparenz zu ändern. Zur Überprüfung des Sicherheitsmerkmals ist daher das Anlegen einer elektrischen Spannung Voraussetzung. Es eignet sich daher insbesondere als maschinenlesbares Echtheitsmerkmal.

Das Sicherheitsmerkmal ist in diesem Fall mehrschichtig aufgebaut, wobei das elektrochrome Material angrenzend an eine Elektrolytschicht zwischen zwei Elektroden angeordnet ist. Der Elektrolyt ist für die Ladungsbeweglichkeit erforderlich. Wird eine Spannung an die Elektroden angelegt, wandern Ionen von der Elektrolytschicht in das elektrochrome Material oder umgekehrt. Dadurch wird das elektrochrome Material reduziert bzw. oxidiert, wodurch sich gleichzeitig die Farbe verändert.

Das populärste elektrochroine Material ist WO₃, das ungeladen farblos und oxidiert blau gefärbt vorliegt. Auch anorganische Komplexverbindungen und auch eine Vielzahl organischer, leitfähiger Polymere sind elektrochrom, wie beispielsweise Polyanilin, Polypyrrol, Polythiophene und deren Derivate. Auch PEDOT von Bayer (Baytron®) ist elektrochrom. Ebenso sind organische Materialien wie sogenannte Viologene (Bipyridiunnsalze) elektrochrom.

### Photochrome Verbindungen

Schließlich sind als siebtes Beispiel photochrome Verbindungen zu nennen, wie beispielsweise Fulgide, Fulgidimide, Spiro-Dihydroindolizine und weitere mehr. Derartige Verbindungen sind beispielsweise in der EP 0 327 788 B1 für den Einsatz in Druckfarben beschrieben. Die photochrome Eigenschaft (Phototropie) basiert auf einer Änderung des Absorptionsverhaltens des sichtbaren Lichts, wenn die Verbindung einer elektromagnetischen Strahlung vorgegebener Wellenlänge ausgesetzt wird. Bekannt sind beispielsweise Systeme, die ihre Farbe verändern, wenn sie mit ultraviolettem Licht bestrahlt werden. Das ursprüngliche Absorptionsspektrum stellt sich entweder nach einer bestimmten Zeit selbstständig wieder ein, insbesondere im Dunkeln, oder kann durch Erwärmung wiederhergestellt werden. Das Material wird mikroverkapselt oder in Mikropartikel von 1 µm bis 20 µm aufgebrochen. Es eignet sich für die meisten Druckverfahren, darunter den Stichtiefdruck.

Nachfolgend werden weitere Ausführungsbeispiele der Erfindung beschrieben. Sie stellen lediglich einen kleinen Ausschnitt der Kombinationsmöglichkeiten dar, die sich daraus ergeben, dass die vorgenannten für das Sicherheitsmerkmal geeigneten Materialien miteinander kombiniert werden können, indem sie beispielsweise in Druckfarbe vermischt oder übereinander und/ oder nebeneinander gedruckt werden können. Des Weiteren ergeben sich Kombinationsmöglichkeiten daraus, dass die Materialien vollständig oder teilweise über der zum informationsvermittelnden Zeichen oder Muster beitragenden Aussparung und/ oder vollständig oder teilweise über dem zum informationsvermittelnden Zeichen oder Muster beitragenden Aufdruck oder lediglich angrenzend an die Aussparung und/ oder den Aufdruck vorgesehen sein können. Darüber hinaus erhöht sich die Vielzahl der Kombinationsmöglichkeiten dadurch, dass das aus den vorbeschriebenen Materialien gebildete Sicherheitsmerkmal je nach Anwendungsfall mittels des externen Stimulus entweder von trüb/ opak nach farblos oder von farblos nach trüb/ opak oder von einer Farbe in eine andere Farbe übergehen kann.

Fig. 3 zeigt ein Ausführungsbeispiel ähnlich Fig.1 und Fig. 2, wobei die transparente Folie 5 jedoch nur in Teilbereichen mit dem Sicherheitsmerkmal 6 versehen ist, so dass Teilbereiche der Durchsichtsbereiche 3 in jedem Falle sichtbar bleiben. Die sichtbaren Teilbereiche der Durchsichtsbereiche 3 stellen ein erstes einfach zu überprüfendes Sicherheitsmerkmal dar. Mittels des externen Stimulus kann zusätzlich die Verschleierung der Information "20" vorübergehend aufgehoben werden, wobei diese Information erst vor einem dunklen Hintergrund gut erkennbar wird.

Fig. 4 zeigt ein weiteres Ausführungsbeispiel, bei welchem das Sicherheitsmerkmal 6 unmittelbar angrenzend an den Aufdruck 4 und die Aussparungen 3, die zusammen das informatiönsvermittelnde Zeichen "20" bilden, angeordnet ist. Der Farbeindruck des Sicherheitsmerkmals 6 ist im nicht-aktivierten Zustand, d. h. ohne den externen Stimulus, identisch oder nahezu identisch zum Farbeindruck des Aufdrucks 4, beispielsweise Grün, so dass ein Betrachter normalerweise lediglich die Durchsichtsfenster 3 erkennt. Das Sicherheitsmerkmal 6 könnte aber die Durchsichtsfenster zusätzlich abdekken. Wenn nun durch einen externen Stimulus der Farbeindruck des Sicherheitsmerkmals 6 verändert wird, beispielsweise von Grün nach Gelb, oder für den Fall, dass auch die Fensterbereiche 3 vom Sicherheitsmerkmal 6 abgedeckt sind, nach transparent, so hebt sich zunächst der Aufdruck 4 kontrastierend vom Sicherheitsmerkmal 6 ab. Die vollständige Information "20" wird dann wiederum vor einem entsprechend gefärbten bzw. dunklen Hintergrund gut erkennbar.

Das Sicherheitsmerkmal 6 kann auf die Folie 5 aufgebracht werden, bevor oder nachdem die Folie 5 auf dem Substrat 1 appliziert wird. Für den Fall, dass es vorher aufgebracht wird, kann es am endgültigen Produkt zwischen dem Substrat 1 und der Folie 5 liegen, so dass es durch die Folie 5 geschützt ist, oder es kann auf der außen liegenden Seite der Folie 5 liegen. Dies gilt auch für die zuvor und nachfolgend beschriebenen Ausführungsbeispiele. Im letztgenannten Falle kann es zweckmäßig sein, das Sicherheitsmerkmal 6 mit einer äußeren Schutzschicht abzudecken (nicht dargestellt), beispielsweise einer Lackschicht oder einer auflaminierten Folie. Es können auch weitere Effektschichten auflaminiert oder aufgedruckt werden (nicht dargestellt), welche beispielsweise Interferenzschichtpigmente oder andere optisch variable Bestandteile enthalten.

Bevorzugt wird das Sicherheitsmerkmal 6 im Stichtiefdruckverfahren außen auf die Folie aufgedruckt, damit die Haptik des Stichtiefdrucks als zusätzliches Sicherheitsmerkmal wahrnehmbar ist.

Eine Verschleierung der Information "20" lässt sich auch mittels eines Sicherheitsmerkmals 6 realisieren, welches im nicht-aktivierten Zustand transparent ist und mittels des externen Stimulus opak oder trüb geschaltet werden kann. Dies ist beispielhaft in Fig. 5 und Fig. 6 dargestellt, wobei Fig. 6 einen Querschnitt der Banknote aus Fig. 5 zeigt. Dort ist das polychrome Sicherheitselement 6 exakt und ausschließlich über den Durchsichtsbereichen 3 vorgesehen. Im nicht-aktivierten Zustand ist das Sicherheitsmerkmal transparent, so dass die durch die Durchsichtsfenster 3 und den Aufdruck 4 gebildete Gesamtinformation "20" nur vor einem dunklen Hintergrund erkennbar wird. Alternativ, wenn der Aufdruck 4 hell auf einem dunklen Untergrund oder in einer dunklen Umgebung gedruckt ist, wird die Information "20" bei Betrachtung der Banknote vor einem hellen Hintergrund vollständig sichtbar (nicht dargestellt). Das Sicherheitselement 6 ermöglicht es nun, die verschleierte Information "20" unabhängig von einem besonderen Hintergrund dadurch vollständig sichtbar zu machen, dass mittels des externen Stimulus das transparente Erscheinungsbild des Sicherheitsmerkmals 6 nach trüb oder opak geschaltet wird.

Fig. 7 zeigt ein weiteres Ausführungsbeispiel der Erfindung. In diesem Falle ist auf dem Substrat 1 der Banknote die Folie 5 nicht als Patch, sondern als sich über die gesamte Banknotenbreite erstreckender Folienstreifen aufgebracht. Aufgedruckt auf dem Substrat ist wiederum der Aufdruck 4, der mit einzelnen Bestandteilen zur Information "20" beiträgt und im Übrigen die Information "20" vollflächig umschließt. Nicht bedruckt ist ein Bereich 4' unmittelbar angrenzend an die Information "20". Dieser Bereich 4' bildet dadurch eine Art Negativkontur zur Information "20". Die Information "20" wird wiederum vervollständigt durch die Durchsichtsbereiche 3 im Substrat 1.

Aufgrund der Negativkontur 4' ist die Information "20" unabhängig davon erkennbar, ob die Banknote vor einem dunklen oder einem hellen Hintergrund betrachtet wird. Vor einem dunklen Hintergrund wird die Information "20" jedoch noch deutlicher erkennbar, weil die Negativkontur 4' dadurch stärker kontrastiert. Sofern die Negativkontur 4' nur auf den zur Informationsvermittlung beitragenden Teil des Aufdrucks 4 beschränkt ist, sich also nicht entlang der Durchsichtsbereiche 3 erstreckt (nicht extra dargestellt), ist die vollständige Information "20" bei Betrachtung der Banknote vor einem dunklen Hintergrund nur schwierig wahrnehmbar. Vor einem helleren Hintergrund ist sie jedoch gut wahrnehmbar, da sich die Negativkontur 4' dann mit den Fensterbereichen 3 zur Information ergänzt.

Das Sicherheitselement 6 ist wiederum über der Information aufgebracht und verschleiert die Information im nichtstimulierten Zustand. Dabei erstreckt sich das Sicherheitsmerkmal 6 teilweise über den Aufdruck 4, teilweise über die Durchsichtsbereiche 3, und erstreckt sich darüber hinaus von der Folie 5 bis auf das Substrat 1. Das Sicherheitsmerkmal 6 kann dabei wiederum vorteilhaft als Stichtiefdruck realisiert sein.

Das Substrat 1 weist des Weiteren einen Untergrunddruck 7 auf, der hier durch fünf bogenförmige Linien angedeutet und typischerweise als verschlungenes Linienmuster ("Guillochenmuster") realisiert ist. Der Aufdruck 4 und der Untergrunddruck 7 können im selben Arbeitsgang erzeugt werden, beispielsweise im Offsetdruck oder Nyloprint. Die Folie 5 kann ihrerseits zum Untergrunddruck 7 korrespondierende Linienmuster 8 aufweisen.

Es ist dann auf eine registergenaue Applikation der Folie 5 auf dem Substrat 1 zu achten, so dass sich die Muster 7 und 8 passgenau ergänzen und/ oder einander kongruent überdecken. Dadurch wird die Fälschungssicherheit des Dokuments weiter erhöht. Die Linienmuster 8 der Folie 5 sind vorzugsweise als Metallisierung ausgeführt, wodurch einerseits die Komplexität und damit die Fälschungssicherheit erhöht wird und andererseits eine einfache optische Überprüfung der passgenauen Applikation des Folienstreifens 5 durch den ungeübten Benutzer erleichtert wird. Die Muster 7 und/oder 8 können auch vorteilhaft in den übrigen Ausführungsbeispielen realisiert werden.

Bei der Applikation der Folie 5 auf dem Substrat 1 über den Fensterbereichen 3 ist darauf zu achten, dass, soweit die Klebeschicht auch Durchsichtsbereiche 3 überdeckt, ein Kleber verwendet wird, dessen Klebefähigkeit im Bereich der Durchsichtsbereiche 3 bereits nach kürzester Zeit nachlässt, damit beim Stapeln der Dokumente während der Produktion ein Verkleben benachbarter Blätter vermieden wird. Dem Fachmann sind dafür geeignete Kleber bekannt.

In weiterer Ausgestaltung der Ausführungsbeispiele kann der Aufdruck 4 auf beiden Seiten des Substrats 1 gedruckt sein, entweder deckungsgleich zueinander oder einander im Durchlicht ergänzend. Dies stellt ein weiteres, nur mit besonderem technischen Aufwand nachahmbares Sicherheitsmerkmal dar, welches im technisch aufwendigen Simultandruck realisiert sein kann.

Darüber hinaus können das Sicherheitsmerkmal 6 oder Bestandteile der Information "20" mit transparenten oder semitransparenten Effektpigmenten, wie z. B. mit Interferenzschichtpigmenten, IRIODIN®, Colorcrypt etc., überdruckt werden.

Des Weiteren kann das Sicherheitsmerkmal 6 vorteilhafterweise mit einer Schutzschicht abgedeckt werden, insbesondere mittels einer Klarlackschicht oder einer laminierten transparenten Folie, um das farbveränderliche Sicherheitsmerkmal gegen Umwelteinflüsse zu schützen. Die Schutzlackschicht kann dabei vollflächig oder in Teilflächen aufgebracht werden. Beim Lacksystem können z. B. UV-Lacke, Hybridlacke, Öldrucklacke oder Dispersionslacke vom Ein- bzw. Zweikomponententyp eingesetzt werden. Die Schutzlackschicht wird vorzugsweise aufgedruckt, z. B. mittels Flexodruck oder Offsetdruck.

## Patentansprüche

1. Sicherheitselement (2), umfassend
- ein Substrat (1) mit einem Aufdruck (4), wobei der Aufdruck (4) zumindest einen Teil eines informationsvermittetnden Zeichens oder Musters umfasst.
- eine das Substrat durchdringende Aussparung (3), wobei die Aussparung (3) auf einen Teil des informationsvermittelnden Zeichens oder Musters beschränkt ist,
- eine zumindest die Aussparung (3) überdeckende Folie (5), die mit der Aussparung (3) ein Durchsichtsfenster im Substrat (1) bildet, und
- ein visuell prüfbares Sicherheitsmerkmal (6),
**dadurch gekennzeichnet, dass** das Sicherheitsmerkmal (6) einen durch einen externen Stimulus veränderlichen, selbstständig reversiblen Farbeindruck vermittelt und derart angeordnet ist, dass das informationsvemüttelnde Zeichen oder Muster ohne den externen Stimulus verschleiert ist und die visuelle Erkennbarkeit des informationsvermittelnden Zeichens oder Musters unter Einwirken des externen Stimulus erleichtert wird, wobei das Sicherheitsmerkmal (6) mikroverkapseltes thermochromes Material umfasst und der externe Stimulus die Temperatur ist, wobei das thermochrome Material eine verkapselte thermochrome Polymerlösung umfasst, die temperaturabhängig in eine polymerreiche und eine polymerarme Lösungsphase zerfällt und dabei von einem transparenten in einen trüben Zustand übergeht.

2. Sicherheitselement nach Anspruch 1, **dadurch gekennzeichnet, dass** der Farbeindruck des Sicherheitsmerkmals mittels des Stimulus von opak nach transparent veränderbar ist.

3. Sicherheitselement nach Anspruch 1 oder 2, **dadurch gekennzeichnet, dass** das Sicherheitsmerkmal bei Betrachtung in Aufsicht unmittelbar an das informationsvermittelnde Zeichen oder Muster angrenzt.

4. Sicherheitselement nach Anspruch 1 oder 2, **dadurch gekennzeichnet, dass** das Sicherheitsmerkmal die Aussparung zumindest teilweise, vorzugsweise vollständig, überdeckt und/oder dass das Sicherheitsmerkmal zumindest einen zur Informationsvermittlung beitragenden Teil des Aufdrucks überdeckt

5. Sicherheitselement nach einem der Ansprüche 1 bis 4, **dadurch gekennzeichnet, dass** zumindest der zur Informationsvermittlung beitragende Teil des Aufdrucks eine negative Randkonturlinie aufweist und /oder dass die Aussparung eine Randkonturlinie aufweist.

6. Sicherheitselement nach einem der Ansprüche1 bis 5, **dadurch gekennzeichnet, dass** das Sicherheitsmerkmal als Stichtiefdruck aufgebracht ist und/oder dass das Sicherheitsmerkmal und eine transparente oder semitransparente Effektschicht einander zumindest teilweise überdecken.

7. Sicherheitselement nach einem der Ansprüche 1 bis 6, **dadurch gekennzeichnet, dass** der Aufdruck ein Offsetdruck oder Nyloprint ist und/oder dass der Aufdruck auf beiden Seiten des Substrats deckungsgleich oder einander im Durchlicht ergänzend aufgebracht ist.

8. Sicherheitselement nach einem der Ansprüche 1 bis 7, **dadurch gekennzeichnet, dass** die Folie partiell metallisiert und so auf dem Substrat platziert ist, dass die Metallisierung zu dem Aufdruck und/oder einem Untergunddruck passgenau ausgerichtet ist, wobei vorzugsweise die passgenaue Ausrichtung der Folie zum Aufdruck und/oder Untergrunddruck 0,3 mm bis 0,5 mm oder darunter beträgt.

9. Sicherheitselement nach nach einem der Ansprüche 1 bis 8, **dadurch gekennzeichnet, dass** die Aussparung relativ zum Aufdruck mit eine Passgenauigkeit von weniger als 0,2 mm, insbesondere 0,1 mm, ausgerichtet ist.

10. Sicherheits element nach einem der Ansprüche 1 bis 9, **dadurch gekennzeichnet, dass** das Sicherheitselement ausgewählt ist aus der Gruppe: Etikett, Siegel, Verpackung oder anderes Produktsicherungselement.

11. Sicherheits dokument, **dadurch gekennzeichnet, dass** es ein Sicherheitselement nach einem der Ansprüche 1 bis 10 aufweist, wobei bevorzugt das Substrat des Sicherheitselements durch das Sicherheitsdokumentmaterial gebildet wird und die Aussparung des Sicherheitselements als Durchgangsloch in dem Sicher heitsdokument realisiert ist.

12. Sicherheitsdokument nach Anspruch 11, **dadurch gekennzeichnet, dass** die Folie als Streifen über die gesamte Länge oder Breite des Sicherheitsdokuments verläuft.

13. Sicherheitsdokument nach Anspruch 11 oder 12, **dadurch gekennzeichnet, dass** die Folie als Patch über das Durchgangsloch des Sicherheitsdokuments appliziert ist.

14. Sicherheitsdokument nach einem der Ansprüche 11 bis 13, **dadurch gekennzeichnet, dass** das Sicherheitsdokument ausgewählt ist aus der Gruppe: Banknote, Aktie, Urkunde, Briefmarke, Scheck, Scheckkarte, Kreditkarte, Ausweis, Pass, Eintrittskarte, Fahrkarte, Flugschein.

15. Verfahren zum Herstellen eines Sicherheitselements (2) nach einem der Ansprüche 1 bis 10 oder eines Sicherheitsdokuments nach einem der Ansprüche 11 bis 14, umfassend die Schritte:
- Bedrucken eines Substrats (1) mit einem Aufdruck (4), der zumindest einen Teil eines informationsvermittelnden Zeichens oder Musters umfasst,
- Ausbilden wenigstens einer das Substrat (1) durchdringenden Aussparung (3), wobei die Aussparung auf einen Teilbereich des informationsvermittelnden Zeichens oder Musters beschränkt ist.
- Applizieren einer Folie (5), so dass die Folie zumindest die Aussparung (3) überdeckt, und
- Aufbringen eines Sicherheitsmerkmals (6) vor oder nach dem Schritt des Applizieren der Folie (5),
**dadurch gekennzeichnet, dass** das Sicherheitsmerkmal (6) einen durch einen externen Stimulus veränderlichen, selbstständig reversiblen Farbeindruck vermittelt und beim Aufbringen derart angeordnet wird, dass das informationsvermittelnde Zeichen oder Muster ohne den externen Stimulus verschleiert ist und die visuelle Erkennbarkeit des informationsvermittelnden Zeichens oder Musters unter Einwirken des extern Stimulus erleichtert wird, wobei das Sicherheitsmerkmal (6) mikroverkapseltes thermochromes Material umfasst und der externe Stimulus die Termperatur ist, wobei das thermochrome Material eine verkapselte thermochrome Polymerlösung umfasst, die temperaturabhängig in eine polymerreiche und eine polymerarme Lösungsphase zerfällt und dabei von einem transparenten in einen trüben Zustand übergeht

16. Verfahren nach Anspruch 15, **dadurch gekennzeichnet, dass** die wenigstens eine Aussparung nach der Herstellung des Substrats, insbesondere durch Stanzen oder Schneiden, besonders bevorzugt durch Laserstr-ahlschneiden, erfolgt und/oder dass das Bedrucken des Substrats vor dem Ausbilden der wenigstens einen Aussparung erfolgt und/oder dass das Applizieren der Folie vor dem Aufbringen des Sicherheitsmerkmals erfolgt.

## Claims

1. A security element (2), comprising
- a substrate (1) having a print (4), the print (4) comprising at least a part of an information-conveying sign or pattern,
- a gap (3) penetrating the substrate, the gap (3) being restricted to a part of the information-conveying sign or pattern,
- a foil (5) covering at least the gap (3) and forming with the gap (3) a see-through window in the substrate (1), and
- a visually checkable security feature (6),
**characterized in that** the security feature (6) conveys an independently reversible color impression changeable by an external stimulus and is arranged such that the information-conveying sign or pattern is veiled without the external stimulus, and the visual recognizability of the information-conveying sign or pattern is facilitated under the action of the external stimulus, the security feature (6) comprising micro-encapsulated thermochromic material and the external stimulus being temperature, the thermochromic material comprising an encapsulated thermochromic polyester solution which breaks down temperature-dependently into a polymer-rich and a polymer-poor solution phase and thereby passes from a transparent to a cloudy state.

2. The security element according to claim 1, **characterized in that** the color impression of the security feature is changeable by means of the stimulus from opaque to transparent.

3. The security element according to claim 1 or 2, **characterized in that** the security feature immediately adjoins the information-conveying sign or pattern upon viewing in plan.

4. The security element according to claim 1 or 2, **characterized in that** the security feature covers the gap at least partly, preferably completely, and/or that the security feature covers at least a part of the print contributing to information conveyance.

5. The security element according to any of claims 1 to 4, **characterized in that** at least the part of the print contributing to information conveyance has a negative edge contour line and/or that the gap has an edge contour line.

6. The security element according to any of claims 1 to 5, **characterized in that** the security feature is applied as an intaglio print and/or that the security feature and a transparent or semitransparent effect layer cover each other at least partly.

7. The security element according to any of claims 1 to 6, **characterized in that** the print is an offset print or Nyloprint and/or that the print is applied to both sides of the substrate congruently or complementing each other in transmitted light.

8. The security element according to any of claims 1 to 7, **characterized in that** the foil is partially metallized and placed on the substrate such that the metallization is aligned in an accurate fit with the print and/or a background print, the accurately fitting alignment of the foil with the print and/or background print preferably being 0.3 mm to 0.5 mm or therebelow.

9. The security element according to any of claims 1 to 8, **characterized in that** the gap is aligned relative to the print with a fit factor of less than 0.2 mm, in particular 0.1 mm.

10. The security element according to any of claims 1 to 9, **characterized in that** the security element is selected from the group of: label, seal, package or other product securing element.

11. A security document, **characterized in that** it has a security element according to any of claims 1 to 10, wherein preferably the substrate of the security element is formed by the security-document material and the gap of the security element is realized as a through hole in the security document.

12. The security document according to claim 11, **characterized in that** the foil extends as a strip over the total length or width of the security document.

13. The security document according to claim 11 or 12, **characterized in that** the foil is applied as a patch over the through hole of the security document.

14. The security document according to any of claims 11 to 13, **characterized in that** the security document is selected from the group of: bank note, share, deed, postage stamp, check, check card, credit card, identity card, passport, admission ticket, transport ticket, air ticket.

15. A method for producing a security element (2) according to any of claims 1 to 10 or a security document according to any of claims 11 to 14, comprising the steps of:
- printing a substrate (1) with a print (4) comprising at least a part of an information-conveying sign or pattern,
- forming at least one gap (3) penetrating the substrate (1), the gap being restricted to a partial area of the information-conveying sign or pattern,
- applying a foil (5) so that the foil covers at least the gap (3), and
- applying a security feature (6) before or after the step of applying the foil (5),
**characterized in that** the security feature (6) conveys an independently reversible color impression changeable by an external stimulus and is arranged upon application such that the information-conveying sign or pattern is veiled without the external stimulus, and the visual recognizability of the information-conveying sign or pattern is facilitated under the action of the external stimulus, the security feature (6) comprising micro-encapsulated thermochromic material and the external stimulus being temperature, the thermochromic material comprising an encapsulated thermochromic polymer solution which breaks down temperature-dependently into a polymer-rich and a polymer-poor solution phase and thereby passes from a transparent to a cloudy state.

16. The method according to claim 15, **characterized in that** the at least one gap is effected after production of the substrate, in particular by punching or cutting, particularly preferably by laser beam cutting, and/or that the printing of the substrate is effected before the forming of the at least one gap, and/or that the the application of the foil is effected before the application of the security feature.

## Revendications

1. Élément de sécurité (2), comportant
- un substrat (1) avec une impression (4), ladite impression (4) comprenant au moins une partie d'un signe ou dessin fournissant une information,
- un évidement (3) traversant le substrat de part en part, ledit évidement (3) étant limité à une partie du signe ou dessin fournissant une information,
- une feuille (5), qui recouvre au moins l'évidement (3) et qui forme avec l'évidement (3) une fenêtre transparente dans le substrat (1), et
- un attribut de sécurité (6) identifiable visuellement, **caractérisé en ce que** l'attribut de sécurité (6) donne un aspect de couleur automatiquement réversible, propre à changer sous l'effet d'une stimulation externe, et est disposé de telle sorte que, sans la stimulation externe, le signe ou dessin fournissant une information est masqué, et l'identification visuelle du signe ou dessin fournissant une information est facilitée sous l'effet de la stimulation externe, l'attribut de sécurité (6) comprenant un matériau thermochrome en microcapsules et la stimulation externe étant la température, le matériau thermochrome comprenant une solution de polymères thermochromes encapsulés, qui en fonction de la température se décompose en une phase de solution riche en polymères ou en une phase de solution pauvre en polymères et, à cette occasion, passe d'un état transparent à un état trouble.

2. Élément de sécurité selon la revendication 1, **caractérisé en ce que** l'aspect de la couleur de l'attribut de sécurité peut changer d'opaque à transparent sous l'effet de la stimulation.

3. Élément de sécurité selon la revendication 1 ou 2, **caractérisé en ce que**, dans le cas d'une observation en élévation, l'attribut de sécurité est directement adjacent au signe ou dessin fournissant une information.

4. Élément de sécurité selon la revendication 1 ou 2, **caractérisé en ce que** l'attribut de sécurité couvre l'évidement au moins en partie, de préférence en totalité, et/ou **en ce que** l'attribut de sécurité couvre au moins une partie de l'impression, à savoir celle contribuant à fournir une information.

5. Élément de sécurité selon l'une quelconque des revendications 1 à 4, **caractérisé en ce qu'**au moins la partie de l'impression contribuant à fournir une information comporte une ligne de contour négative, et/ou **en ce que** l'évidement comporte une ligne de contour.

6. Élément de sécurité selon l'une quelconque des revendications 1 à 5, **caractérisé en ce que** l'attribut de sécurité est appliqué sous forme d'impression à gravure en creux, et/ou **en ce que** l'attribut de sécurité et une couche à effet transparente ou semi-transparente se recouvrent l'un l'autre au moins en partie.

7. Élément de sécurité selon l'une quelconque des revendications 1 à 6, **caractérisé en ce que** l'impression est une impression offset ou une impression de type nyloprint, et/ou **en ce que** l'impression est appliquée sur les deux faces du substrat de manière à coïncider l'une avec l'autre ou à se compléter l'une l'autre sous l'effet d'une lumière transmise.

8. Élément de sécurité selon l'une quelconque des revendications 1 à 7, **caractérisé en ce que** la feuille est partiellement métallisée et est positionnée sur le substrat de telle sorte que la métallisation est alignée avec une précision d'ajustement par rapport à l'impression et/ou à une impression de sous-couche, de préférence l'alignement exactement ajusté de la feuille par rapport à l'impression et/ou à l'impression de sous-couche, est de l'ordre de 0,3 mm à 0,5 mm ou moins.

9. Élément de sécurité selon l'une quelconque des revendications 1 à 8, **caractérisé en ce que** l'évidement est aligné par rapport à l'impression avec une précision d'ajustement inférieure à 0,2 mm, en particulier 0,1 mm.

10. Élément de sécurité selon l'une quelconque des revendications 1 à 9, **caractérisé en ce que** l'élément de sécurité est sélectionné dans le groupe : étiquette, sceau, emballage ou autre élément de sécurité d'un produit.

11. Document de sécurité **caractérisé en ce qu'**il comporte un élément de sécurité selon l'une quelconque des revendications 1 à 10, le substrat de l'élément de sécurité étant formé de préférence par le matériau du document de sécurité, et l'évidement de l'élément de sécurité étant réalisé sous la forme d'un trou débouchant dans le document de sécurité.

12. Document de sécurité selon la revendication 11, **caractérisé en ce que** la feuille s'étend sous forme de bande sur toute la longueur ou largeur du document de sécurité.

13. Document de sécurité selon la revendication 11 ou 12, **caractérisé en ce que** la feuille est appliquée sous forme de patch sur le trou débouchant du document de sécurité.

14. Document de sécurité selon l'une quelconque des revendications 11 à 13, **caractérisé en ce que** le document de sécurité est sélectionné dans le groupe : billet de banque action, document, timbre, chèque, carte chèque, carte de crédit, carte d'identité, passeport, billet d'entrée, billet de transport, billet d'avion.

15. Procédé pour la réalisation d'un élément de sécurité (2) selon l'une quelconque des revendications 1 à 10 ou d'un document de sécurité selon l'une quelconque des revendications 11 à 14, comportant les étapes :
- impression d'un substrat (1) avec une impression (4), qui comprend au moins une partie d'un signe ou dessin fournissant une information,
- réalisation d'au moins un évidement (3) traversant le substrat de part en part, ledit évidement (3) étant limité à une partie du signe ou dessin fournissant une information,
- application d'une feuille (5), de telle sorte que ladite feuille recouvre au moins l'évidement (3), et
- application d'un attribut de sécurité (6) avant ou après l'étape d'application de la feuille (5),
**caractérisé en ce que** l'attribut de sécurité (6) donne un aspect de couleur automatiquement réversible, propre à changer sous l'effet d'une stimulation externe, et, au moment de l'application, est disposé de telle sorte que, sans la stimulation externe, le signe ou dessin fournissant une information est masqué, et l'identification visuelle du signe ou dessin fournissant une information est facilitée sous l'effet de la stimulation externe, l'attribut de sécurité (6) comprenant un matériau thermochrome en microcapsules et la stimulation externe étant la température, le matériau thermochrome comprenant une solution de polymères thermochromes encapsulés, qui en fonction de la température se décompose en une phase de solution riche en polymères ou en une phase de solution pauvre en polymères et, à cette occasion, passe d'un état transparent à un état trouble.

16. Procédé selon la revendication 15, **caractérisé en ce que** ledit évidement est ménagé après la réalisation du substrat, en particulier par poinçonnage ou découpe, encore mieux par découpe au rayon laser, et/ou **en ce que** l'impression est effectuée sur le substrat avant la réalisation dudit au moins un évidement, et/ou **en ce que** la feuille est appliquée avant l'application de l'attribut de sécurité.
